# EUROPÄISCHE PATENTANMELDUNG

(11) **EP 0 563 741 A1**
(43) Veröffentlichungstag der Anmeldung: **06.10.1993**
(21) Anmeldenummer: 93104699.9
(22) Anmeldetag: 22.03.1993
(51) Int. Cl.: G09F 23/00, B65D 85/42

(54) **Werbeträger für eine elektrische Lampe**

(30) Priorität: 31.03.1992 DE 9204371 U
(71) Anmelder: Patent-Treuhand-Gesellschaft für elektrische Glühlampen mbH, D-81543 München (DE)
(72) Erfinder: Fiebig, Werner, W-8000 München 90 (DE)

(57) **Zusammenfassung**

Die Erfindung betrifft einen Werbeträger für eine elektrische Lampe. Der Werbeträger besteht aus einer vorzugsweise trichterförmigen Banderole, die den Lampenkolben in der Nähe des Sockels umschließt.

## Beschreibung

Die Erfindung betrifft einen Werbeträger für eine elektrische Lampe mit Sockel, der als Verpackungsersatz dient.

Als Verpackung für sogenannte Allgebrauchsglühlampen sind bisher vor allem quaderförmige Faltschachteln aus Karton oder Pappe gebräuchlich, die die Lampe vollständig umhüllen oder nur den Lampensockel zu Prüfungszwecken frei zugänglich lassen. Teilweise sind diese Faltschachteln auch mit Sichtfenstern ausgestattet, die einen Blick auf den Lampenkolben erlauben.

Ein schwerwiegender Nachteil dieser handelsüblichen Glühlampenverpackungen besteht darin, daß sie dem deutschen Gesetz zur Verpackungsvermeidung nicht gerecht werden.

Es ist die Aufgabe der Erfindung, einen Werbeträger für eine elektrische Lampe mit Sockel bereitzustellen, der mit möglichst geringem Materialaufwand, unter Vermeidung einer Einwegverpackung, die Lampe verkaufsgerecht präsentiert.

Diese Aufgabe wird erfindungsgemäß durch die kennzeichnenden Merkmale des Schutzanspruchs 1 gelöst. Besonders vorteilhafte Ausführungen sind in den Unteransprüchen beschrieben.

Die erfindungsgemäße Werbeträger besteht vorteilhaft aus einer trichterförmigen Papierbanderole, die den sockelnahen Teil des Lampenkolbens mit geringem Spiel ringförmig umschließt. Die mit einer solchen Papierbanderole ausgestatteten Lampen stecken mit ihrem Sockel in jeweils einer paßgerechten Aufnahme einer Kunststoffpalette, die in den Verkaufsräumen aufgestellt wird und zum Transport der Lampe dient.

Beim Kauf erwirbt der Konsument die Lampe mit ihrer Papierbanderole, die mit den technischen Daten der Lampe und deren Kaufpreis beschriftet ist, während die Kunststoffpalette in den Verkaufsräumen verbleibt. Die leere Kunststoffpalette wird vom Lampenhersteller wieder mit einer Vielzahl von Lampen bestückt, um dann erneut in den Verkaufsräumen aufgestellt zu werden. Mehrere Kunststoffpaletten können zu einer größeren Transporteinheit zusammengefügt werden, die einen ausreichenden Schutz der Lampen vor Transportschäden gewährleistet.

Bei dem erfindungsgemäßen Werbeträger muß dieser Gesichtspunkt daher nicht mehr berücksichtigt werden. Er dient ausschließlich zur deutlichen Kennzeichnung der Lampe für den Konsumenten. Da eine Einwegverpackung für die Lampe nicht mehr vorgesehen ist, wird durch die Verwendung des erfindungsgemäßen Werbeträgers eine Reduktion des bisherigen Verpackungsmaterials um ca. 90 % (Gewichtsanteil) ermöglicht.

Ein weiterer Vorteil dieses Werbeträgers besteht darin, daß er mit geringem Aufwand an alle handelsüblichen Lampentypen und Lampenformen angepaßt werden kann. Vorzugsweise besitzen die trichterförmigen Papierbanderolen an ihrer dem Lampensockel zugewandten Öffnung eine Vielzahl von kleinen Laschen, die den Lampensockel teilweise bedecken. Diese Laschen verhindern das Herabfallen der Papierbanderole vom Lampensockel, indem sie sich in den Gewindegängen des Schraubsockels verhaken.
Bei relativ kleinen Lampen haben auch die Papierbanderolen entsprechend kleine Abmessungen, so daß unter Umständen nicht genügend Raum für die Beschriftung bleibt. Für diesen Fall sind die trichterförmigen Papierbanderolen zusätzlich mit einer größeren Lasche ausgestattet, die an der dem Lampensockel abgewandten Trichteröffnung angesetzt ist und zusätzlichen Platz für die Beschriftung bietet.
Die Erfindung wird nachstehend anhand zweier bevorzugter Ausführungsbeispiele näher erläutert.
Es zeigen:
- Figur 1: einen erfindungsgemäßen Werbeträger für eine Allgebrauchsglühlampe entsprechend eines ersten Ausführungsbeispiels, vor der Montage
- Figur 2: einen erfindungsgemäßen Werbeträger für eine Allgebrauchsglühlampe entsprechend eines zweiten Ausführungsbeispiels, vor der Montage
- Figur 3: eine Seitenansicht des erfindungsgemäßen Werbeträgers gemäß des ersten Ausführungsbeispiels, nach der Montage und mit Lampe
- Figur 4: eine Seitenansicht (ausschnittsweise) mehrerer Glühlampen mit dem Werbeträger entsprechend des ersten Ausführungsbeispiels, nach der Montage und mit Lampe
- Figur 5: eine Draufsicht (ausschnittsweise) auf eine Kunststoffpalette zur Aufnahme von elektrischen Lampen
- Figur 6: eine Längsseitenansicht des Rahmens der Kunststoffpalette aus Figur 4
- Figur 7: eine Stirnseitenansicht des Rahmens der Kunststoffpalette aus Figur 4, um 90° gegenüber der Figur 5 gedreht.

In Figur 1 ist ein erstes Ausführungsbeispiel eines erfindungsgemäßen Werbeträgers 1 dargestellt. Die Verpackung 1 besteht aus Papier und hat zunächst die Form eines ungefähr 132° umfassenden Kreisringsegmentes, dessen innerer Radius ca. 3,4 cm und dessen äußerer Radius etwa 8,0 cm mißt. Entlang der inneren Kreisbogenlinie 2 sind eine Vielzahl von kleinen Laschen 3 angeordnet, die durch radial verlaufende Einschnitte in den Körper des Werbeträgers 1 entstanden sind. Außerdem besitzt das Kreisringsegment 1 eine Klebelasche 4, die an einer radial verlaufenden Kante 5 des Kreisringsegmentes 1 angeformt ist. Mittels dieser Klebelasche 4 werden die beiden radial verlaufenden Kanten 5 und 6 des Kreisringsegmentes 1 miteinander verklebt, so daß diese dann übereinander liegen. Dadurch erhält der Werbeträger 1 die Form eines Trichters, oder genauer ausgedrückt: der Werbeträger 1 formt im verklebten Zustand den Mantel eines Kegelstumpfes. Diese trichterförmige oder den Mantel eines Kegelstumpfes formende Papierbanderole wird über den E 27-Schraubsockel 7 einer Allgebrauchsglühlampe 8 geschoben und bildet, wie in Figur 3 dargestellt, deren Werbeträger 1. Die Durchmesser der Öffnungen der Papierbanderole 1 sind dem Durchmesser des Lampenkolbens 8a bzw. dem Durchmesser des Schraubsockels 7 angepaßt.
Die Papierbanderole 1 ist mit den Kenndaten, dem EAN-Code und evtl. dem Kaufpreis der Lampe 8 beschriftet.

Figur 4 zeigt außerdem auch einen Querschnitt durch den Transportbehälter 9 für die Lampen 8, der hier aus einer Kunststoffpalette 9 mit paßgerechten Aufnahmen 10 für die E 27-Schraubsockel 7 der Lampen 8 ausgebildet ist. Die Laschen 3 des Werbeträgers 1 bedecken einen Teil des Lampensockels 7 und verhaken sich in den Gewindegängen des Schraubsockels 7.

Eine Draufsicht auf die Kunststoffpalette 9 ist in Figur 5 dargestellt. Die Kunststoffpalette 9 besitzt einen rechteckigen Querschnitt und enthält 54 Vertiefungen 10 für die E 27-Schraubsockel 7 der Glühlampen 8, wobei diese Aufnahmen 10 in 6 Zeilen zu je 9 Spalten angeordnet und mittels X-förmiger Streben 11 untereinander verbunden sind. Die Abmessungen von Länge, Breite und Höhe bei dieser Palette 9 betragen 60 cm, 40 cm und 3 cm. Außerdem weist die Kunststoffpalette 9 entlang ihres Umfanges einen Absatz 12 sowie mehrere Arretiervorrichtungen 13 zur lösbaren Befestigung eines Rahmens 14 auf.
Zwei Seitenansichten dieses zusammenklappbaren Rahmens 14 sind in den Figuren 6 und 7 dargestellt. Er ist mit Griffmulden 15 und mit mehreren Schnappriegeln 16 ausgestattet, die auf die Arretiervorrichtungen 13 der Palette 9 abgestimmt sind. Die Höhe des Rahmens 14 überragt die Lampen 8 auf der Kunststoffpalette 9.
Es können somit mehrere Kunststoffpaletten 9 mit Rahmen 14 zu einer größeren Transporteinheit aufeinander gestapelt werden.

Ein zweites Ausführungsbeispiel des erfindungsgemäßen Werbeträgers 1' ist in Figur 2 abgebildet. Dieser Werbeträger 1' besteht ebenfalls aus Papier und hat zunächst die Form eines ungefähr 124° umfassenden Kreisringsegmentes, dessen innerer Radius ca. 1,9 cm und deren äußerer Radius etwa 5,0 cm mißt. Entlang der inneren Kreisbogenlinie 2' sind eine Vielzahl von kleineren Laschen 3' angeordnet, die durch radial verlaufende Einschnitte in den Werbeträgerkörper 1' entstanden sind. An der äußeren Kreisbogenlinie 20 ist eine größere Lasche 21 an das Kreisringsegment 1' angeformt, die mit dem EAN-Code der Glühlampe bedruckt ist. Außerdem besitzt das Kreisringsegment 1' eine Klebelasche 4', die an einer radial verlaufenden Kante 5' des Werbeträgerkörpers 1' angeformt ist. Mittels dieser Klebelasche 4' werden die beiden radial verlaufenden Kanten 5' und 6' des Kreisringsegmentes 1' miteinander verklebt, so daß diese dann übereinander liegen. Dadurch erhält der Werbeträger 1' die Form eines Trichters. Diese trichterförmige Banderole 1' ist als Werbeträger für Kerzenlampen mit einem E 14-Schraubsockel geeignet. Sie wird ähnlich wie beim ersten Ausführungsbeispiel beschrieben, über den Lampensockel der Kerzenlampe geschoben. Die Durchmesser der Trichteröffnungen der Papierbanderole 1' sind dem Durchmesser des Lampenkolbens bzw. dem Durchmesser des E 14-Schraubsockels angepaßt. Für diese Kerzenlampen gibt es ebenfalls Transportbehälter, die, vollkommen analog zum vorherigen Ausführungsbeispiel, als Kunststoffpaletten ausgebildet sind, wobei deren Aufnahmen oder Vertiefungen paßgerecht auf E 14-Schraubsockel abgestimmt sind.

Die Erfindung beschränkt sich nicht auf die beiden näher erläuterten Ausführungsbeispiele. So kann z.B. der Werbeträger gemäß des ersten Ausführungsbeispiels mit geringfügig veränderten Abmessungen auch für Glühlampen mit pilzförmigen Lampenkolben verwendet werden. Ferner kann beispielsweise der erfindungsgemäße Werbeträger, evtl. mit geringfügigen Änderungen seiner Abmessungen oder Form, auch für Glühlampen mit Bajonett-, Stift- oder Swan-Sockel und sogar für kompakte Leuchtstofflampen verwendet werden. Ferner muß die erfindungsgemäße Banderole nicht unbedingt als Mantel eines Kegelstumpfes ausgebildet sein, wie es in den beiden näher erläuterten Ausführungsbeispielen beschrieben wurde. Die Form der Banderole kann vielmehr auf den Lampentyp abgestimmt werden und beispielsweise, ohne Berücksichtigung einer evtl. vorhandenen größeren Lasche 21 gemäß des zweiten Ausführungsbeispiels, allgemein trichterförmig oder zylindrisch ausgebildet sein. Unter einem trichterförmigen Körper wird hier ein axialsymmetrischer Hohlkörper mit zwei Öffnungen verstanden, die ihrerseits axial und diametral zueinander angeordnet sind, wobei diese Öffnungen von unterschiedlicher Größe sind.

## Patentansprüche

1. Werbeträger für eine elektrische Lampe mit Sockel, dadurch gekennzeichnet, daß der Werbeträger (1, 1') aus einer Banderole besteht, die zumindest denjenigen Teil des Lampenkolbens (8a), welcher dem Lampensockel (7) benachbart ist, umschließt.

2. Werbeträger nach Anspruch 1, dadurch gekennzeichnet, daß die Banderole (1, 1') im montierten Zustand trichterförmig ausgebildet ist, wobei die Abmessungen der Banderole (1, 1') so gewählt sind, daß sie die Lampe (8) mit geringem Spiel umschließt.

3. Werbeträger nach den Ansprüchen 1 und 2, dadurch gekennzeichnet, daß die Banderole (1, 1') im wesentlichen die Kontur eines Kegelstumpfes besitzt.

4. Werbeträger nach Anspruch 1, dadurch gekennzeichnet, daß die Banderole (1, 1') aus Papier besteht.

5. Werbeträger nach den Ansprüchen 1 bis 4, dadurch gekennzeichnet, daß diejenige Kante (2, 2') der Banderole (1, 1'), welche im aufgesteckten Zustand dem Lampensockel (7) zugewandt ist, mit einer Vielzahl von Laschen (3, 3') ausgestattet ist, die ein Herabfallen der Banderole (1, 1') von der Lampe verhindern.

6. Werbeträger nach den Ansprüchen 1 und 2, dadurch gekennzeichnet, daß die Banderole (1') eine grössere Lasche (21) aufweist, die an diejenige Kante (20) der Banderole (1') angeformt ist, welche im aufgesteckten Zustand vom Lampensockel (7) abgewandt ist.
